# EUROPÄISCHE PATENTSCHRIFT

(11) **EP 0 546 433 B1**
(45) Veröffentlichungstag und Bekanntmachung des Hinweises auf die Patenterteilung: **25.10.1995**
(21) Anmeldenummer: 92120528.2
(22) Anmeldetag: 02.12.1992
(51) Int. Cl.: B65B 63/04, B65H 29/58

(54) **Vorrichtung zum Falten und Verpacken von Hygieneprodukten**
Apparatus for folding and packaging sanitary articles
Installation pour plier et emballer des articles hygiéniques

(30) Priorität: 13.12.1991 DE 4141143
(43) Veröffentlichungstag der Anmeldung: 16.06.1993
(73) Patentinhaber: WINKLER & DÜNNEBIER MASCHINENFABRIK UND EISENGIESSEREI KG, D-56564 Neuwied (DE)
(72) Erfinder: Munsch, Klaus, Dipl.-Ing., W-5450 Neuwied 22 (DE)
(74) Vertreter: Schieferdecker, Lutz, Dipl.-Ing.

(56) Entgegenhaltungen:
- EP-A- 0 004 379
- EP-A- 0 121 432
- DE-A- 3 431 548
- US-A- 2 815 949
- US-A- 3 859 898

## Beschreibung

Die Erfindung bezieht sich auf eine Vorrichtung zum Falten und Verpacken von Hygieneprodukten, insbesondere von länglichen Teilen geringer Dicke, mit einer Eingangsstation für die Produkte, einer Verpackungsstation, einer zwischen der Eingangsstation und der Verpackungsstation angeordneten, im wesentlichen horizontalen Transportlinie und einer an der Transportlinie angeordneten Falteinrichtung, wobei die Eingangsstation einen Zuführförderer umfaßt.

Eine derartige Vorrichtung ist aus der DE-A-34 31 548 bekannt. Dabei werden die Hygieneprodukte wie Damenbinden, Slipeinlagen oder Höschenwindeln in sich quer zur Transportrichtung erstreckender Lage in Abständen hintereinander zugeführt und vom Zuführförderer direkt an die anschließende Transportlinie übergeben, die außer der Falteinrichtung zum e-förmigen Falten durch nacheinander erfolgendes Einwärtsfalten der seitlich vorspringenden Endabschnitte auch eine Umhüllvorrichtung zur Einzelverpackung der gefalteten Produkte in eine schlauchförmige Folie aufweist. Am Ende der Transportlinie werden die voneinander getrennten Einzelpackungen an eine tieferliegende Transporteinrichtung einer Gesamtverpackungsstation abgegeben, in der mehrere umhüllte Produkte zusammen in einer Gesamtverpackung verpackt werden, z.B. als Sechserpack oder als Zwölferpack.

Die bekannte Vorrichtung erfüllt die an sie gestellten Anforderungen grundsätzlich in zufriedenstellender Weise. Allerdings lassen sich nur einzel verpackte bzw. umhüllte Produkte zusammenpacken. Diese mit einem zusätzlichen Aufwand verbundene Einzelverpackung ist aber nicht immer sinnvoll bzw. erforderlich.

Dementsprechend liegt der Erfindung die Aufgabe zugrunde, die Einsatzmöglichkeit der Vorrichtung zu erhöhen, so daß sie ohne wesentlichen Umrüstungsaufwand für mindestens eine weitere Verpackungsart eingesetzt werden kann.

Diese Aufgabe wird erfindungsgemäß dadurch gelöst, daß die Transportlinie über einen Sammelförderer mit der Verpackungsstation verbunden ist, daß eine zur Transportlinie prallele Bypass-Transporteinrichtung für die Förderung ungefalteter Produkte vorgesehen ist, die den Zuführförderer mit dem Sammelförderer verbindet, daß eine Transporteinrichtung zum wahlweisen Fördern der zu verpackenden Produkte durch die Transportlinie oder mittels der Bypass-Transporteinrichtung vorgesehen ist, daß der Zuführförderer, die Bypass-Transporteinrichtung und der Sammelförderer im wesentlichen in einer gemeinsamen ersten horizontalen Förderebene angeordnet sind, daß die Transportlinie im wesentlichen in einer zweiten horizontalen Förderebene oberhalb der ersten horizontalen Förderebene angeordnet ist, daß die Transportlinie durch einen Überbrückungsförderer mit dem Sammelförderer verbunden ist und daß eine Faltstation vorgesehen ist, die eine der Bypass-Transporteinrichtung zugeordnete erste Falteinrichtung und die der Transportlinie zugeordnete zweite Falteinrichtung und einen Übertragungsförderer zwischen den beiden Falteinrichtungen aufweist.

Zweckmäßige Ausgestaltungen und Weiterbildungen der erfindungsgemäßen Vorrichtung ergeben sich aus den Unteransprüchen.

Infolge der erfindungsgemäßen Ausbildung kann ein und dieselbe Produktionsmaschine sowohl zur Herstellung von ein- oder mehrfach gefalteten, z.B. einzeln verpackten oder in sonstiger Weise bearbeiteten Produkten als auch zur Herstellung von ungefalteten, in Gruppen verpackten Produkten verwendet werden. Daher besitzt sie einen gesteigerten Gebrauchswert. Es ist somit möglich, eine Einfach- bzw. Doppel-Faltstation mit ggf. integrierter Einzelverpackungseinrichtung und nachgeschalteter Mehrfachverpackungsstation auch unmittelbar als Mehrfach-Verpackungsstation einzusetzen, so weit dies gewünscht wird oder erforderlich ist. Dabei dient der im wesentlichen glatte horizontale Produktdurchlauf längs der Bypass-Strecke einem produktschonenden und registergenauen Weitertransport der nicht einzeln umhüllten Produkte, die auch keine Querausrichtung erfordern.

Die Erfindung wird nachstehend anhand von zwei Ausführungsbeispielen, die in der Zeichnung dargestellt sind, näher beschrieben. Dabei zeigen:
- Fig. 1 :: in Seitenansicht eine Prinzipskizze der Vorrichtung und
- Fig. 2 :: ebenfalls in Seitenansicht eine Prinzipskizze einer abgewandelten Ausführungsform.

Eine Vorrichtung 1 zum Falten und Verpacken von Hygieneprodukten umfasst gemäß Fig. 1 eine Faltstation 2, und eine Einzelverpackungseinrichtung, die gemäß Ausführungsbeispiel aus einer Abrollstation 3 für Folie 4 zum Umhüllen und Einzelverpacken, einer Leimauftrag- und Umhüllstation 5 sowie einer Querpräge-und Schneidstation 6 besteht und an die sich schließlich noch eine Verpackungsstation 7 anschließt. Anstelle der Einzelverpackungseinrichtung könnte auch eine andere Bearbeitungsstation hinter der Faltstation 2 angeordnet sein.

Die Faltstation 2 besteht zweckmäßigerweise aus zwei gesonderten Falteinrichtungen 8 und 9, so daß die von einer Transporteinrichtung 10 der Faltstation 2 zugeführten Teile in der ersten Falteinrichtung 8 einfach und nach Weitertransport mit Hilfe der Falt- und Transportbändern 11 zur zweiten Falteinrichtung 9 sodann dort doppelt gefaltet werden können. Von der zweiten Falteinrichtung 9 gelangen die Teile mit Hilfe einer Transporteinrichtung 12 zur Leimauftrags- und Umhüllstation 5, in der sie einzelverpackt werden. Dies geschieht z.B. mit Hilfe der Folie 4 oder mit Hilfe eines anderen Werkstoffes, der sich auf Rollen 13 bzw. 14 in der Abrollstation 3 befindet. Die Anordnung von zwei Rollen 13 bzw. 14 ermöglicht einen halb- bzw. vollautomatischn Rollenwechsel in der Abrollstation 3.

Von der Leimauftrags- und Umhüllstation 5 gelangen die einzelverpackten Teile sodann mit Hilfe einer weiteren Transporteinrichtung 15 zur Querpräge- und Schneidstation und sodann mit Hilfe von Transporteinrichtungen 16, 17 und 18 zur Verpackungsstation 7. Bei den Transporteinrichtungen 16, 17 und 18 handelt es sich zweckmäßigerweise jeweils um von Antriebsrollen 19 angetriebene Sauggurte 20, die über Saugkästen 21 laufen. Die Transportrichtung der Transporteinrichtungen 16, 17 und 18 kann daher beliebig und insbesondere auch fallend sein, wie dies in Fig. 1 dargestellt ist. So transportiert die Transporteinrichtung 16 die aus der Querpräge-und Schneidstation 6 kommenden Teile zunächst horizontal weiter und sodann abwärts. Bei dem abwärts gerichteten Transport übernimmt die Transporteinrichtung 17 die Teile von der Transporteinrichtung 16 und transportiert sie bis über die annähernd horizontal fördernde ransporteinrichtung 18 und gibt die Teile sodann an diese Transporteinrichtung 18 ab.

Wie Fig. 1 ferner zeigt, ist zusätzlich noch eine Transporteinrichtung 22 als Bypass-Strecke zur Faltstation 2, zur Leimauftrag-und Umhüllstation 5 sowie zur Querpräge-und Schneistation 6 derart vorgesehen, daß die zu verpackenden Teile unter Umgehung der Faltstation 2 und unter Umgehung der aus Leimauftrag- und Umhüllstation 5 sowie Querpräge- und Schneidstation 6 bestehenden Einzelver- packstation unmittelbar und ungefaltet zur Verpackungsstation 7 transportierbar sind. Diese zusätzliche Transporteinrichtung 22 weist mindestens einen Sauggurt 23 und eine Antriebsrolle 24 sowie mindestens einen Saugkasten 25 auf. Gemäß dem in Fig. 1 dargestellten Ausführungsbeispiel sind drei Saugkästen 25, 26 und 27 vorgesehen, über die ein einziger Sauggurt 23 läuft. Der Saugkasten 27 ist dabei zweckmäßigerweise vor der ersten Falteinrichtung 8 der Faltstation 2 sowie unmittelbar in Transportrichtung hinter der Transporteinrichtung 10 angeordnet. Der in Transportrichtung zweite Saugkasten 26 der Transporteinrichtung 22 erstreckt sich von der ersten Falteinrichtung 8 bis zur Kreuzungsstelle 28 mit der zum Umhüllen beim Einzelverpacken dienenden Folie 4. Der in Transportrichtung dritte Saugkasten 25 reicht von der Kreuzungsstelle 28 bis zur Transporteinrichtung 18.

Es versteht sich, daß sich keine Folie 4 im Bereich der Kreuzungsstelle 28 befinden darf, wenn die Transporteinrichtung 22 mit Hilfe eines über die Saugkästen 25 bis 27 gelegten Sauggurtes 23 Einzelteile unmittelbar von der Transporteinrichtung 10 zur Transporteinrichtung 18 fördert. Wenn die Teile ein- oder mehrfach gefaltet und / oder einzelverpackt werden sollen, so ist es erforderlich, den Sauggurt 23 abzunehmen, damit die Kreuzungsstelle 28 für die Folie 4 frei ist. Ferner muß ein Sauggurt 29 a (Fig. 2) eingebaut werden, der die Transportlücke zwischen der Transporteinrichtung 10 und der Faltstation 2 schließt.

Fig. 2 zeigt ein abgewandeltes Ausführungsbeispiel, wobei gleiche Teile dieselben Bezugszahlen mit dem Buchstabenindex a tragen. Die Vorrichtung 1a gemäß Fig. 2 besteht aus denselben Stationen wie die Vorrichtung 1, es ist lediglich der langen und mehreren Saugkästen 25, 26 und 27 zugeordnete Sauggurt 23 durch drei Sauggurte 29a, 30 a und 31 a entsprechend den drei Saugkästen 25 a, 26a und 27 a ersetzt. Die Kreuzungsstelle 28 a mit der Folie 4 ist dadurch immer frei, denn der Sauggurt 30 a weist eine Umlenkrolle unmittelbar vor der Kreuzungsstelle 28a auf und Gleiches gilt für den Sauggurt 31 a, der ebenfalls eine Umlenkrolle unmittelbar neben der Kreuzungsstelle 28 a aufweist. Auch der Saugkasten 27 a ist bei der Ausführungsform gemäß Fig. 2 immer mit ein und demselben Sauggurt 29 a versehen, so daß auch hier Umbaumaßnahmen bei einer Änderung der Betriebsart nicht erforderlich sind. Der Sauggurt 29 a kann nämlich sowohl dann wirksam sein, wenn die von der Transporteinrichtung 10 a geförderten Teile zunächst gefaltet und/ oder einzelverpackt werden sollen als auch dann, wenn die Teile ungefaltet zu verpacken sind.

Da sowohl die Transporteinrichtung 17 bzw. 17 a als auch die Transporteinrichtung 22 bzw. 31 a die Teile jeweils zur Transporteinrichtung 18, 18a fördern, hat die Transporteinrichtung 18 bzw. 18a zusammen mit der Transporteinrichtung 17, 17a auch die Funktion einer Sammelstation bzw. einer Sammelweiche 32, 32a.

Grundsätzlich ist es ferner möglich, die Transporteinrichtungen mit Sauggurten durch Transporteinrichtungen mit Ober- und Untergurt bzw. durch Greifertransporteinrichtungen zu ersetzen.

Schließlich ist es vorteilhaft, wenn die als Bypass-Strecke dienende, zusätzliche Transportstrecke derart angeordnet ist, daß die von ihr weitertransportierten Teile etwa in der gleichen Transportebene verbleiben wie im Bereich der die Teile zur Faltstation 2 fördernden Transporteinrichtung 10 bzw. 10a.

## Patentansprüche

1. Vorrichtung zum Falten und Verpacken von Hygieneprodukten, insbesondere von länglichen Teilen geringer Dicke, mit einer Eingangsstation für die Produkte, einer Verpackungsstation (7), einer zwischen der Eingangsstation und der Verpackungsstation (7) angeordneten, im wesentlichen horizontalen Transportlinie und einer an der Transportlinie angeordneten Falteinrichtung (9), wobei die Eingangsstation einen Zuführförderer (10) umfaßt, **dadurch gekennzeichnet,** daß die Transportlinie über einen sammelförderer (18) mit der Verpackungsstation (7) verbunden ist, daß eine zur Transportlinie parallele Bypass-Transporteinrichtung (22) für die Förderung ungefalteter Produkte vorgesehen ist, die den Zuführförderer (10) mit dem Sammelförderer (18) verbindet, daß eine Transporteinrichtung (11, 27, 29a) zum wahlweisen Fördern der zu verpackenden Produkte durch die Transportlinie oder mittels der Bypass-Transporteinrichtung (22) vorgesehen ist, daß der Zuführförderer (10), die Bypass-Transporteinrichtung (22) und der Sammelförderer (18) im wesentlichen in einer gemeinsamen ersten horizontalen Förderebene angeordnet sind, daß die Transportlinie im wesentlichen in einer zweiten horizontalen Förderebene oberhalb der ersten horizontalen Förderebene angeordnet ist, daß die Transportlinie durch einen Überbrückungsförderer (16, 17) mit dem Sammelförderer (18) verbunden ist und daß eine Faltstation (2) vorgesehen ist, die eine der Bypass-Transporteinrichtung (22) zugeordnete erste Falteinrichtung (8) und die der Transportlinie zugeordnete zweite Falteinrichtung (9) und einen Übertragungsförderer (11) zwischen den beiden Falteinrichtungen (8, 9) aufweist.

2. Vorrichtung nach Anspruch 1, dadurch gekennzeichnet, daß der Faltstation (2) an der Transportlinie eine weitere Station mit einer Einzelverpackungseinrichtung nachfolgt, die aus Leimauftrag- und Umhüllstation (5) sowie Querpräge- und Schneidstation (6) besteht.

3. Vorrichtung nach Anspruch 1 oder 2, dadurch gekennzeichnet, daß die Bypass-Transporteinrichtung (22, 22a) mindestens einen Sauggurt (23, 29a, 30a, 31a) und mindestens einen Saugkasten (25, 26, 27 bzw. 25a, 26a, 27a) umfasst, mit deren Hilfe die die Faltstation (2) umgehenden Produkte zur Verpackungsstation (7, 7a) weiter transportierbar sind.

4. Vorrichtung nach einem der Ansprüche 1 bis 3, dadurch gekennzeichnet, daß der Sammelförderer (18) Antriebsrolle, Sauggurt und Saugkasten aufweist.

5. Vorrichtung nach einem der Ansprüche 1 bis 4, den Ansprüche, dadurch gekennzeichnet, daß die Bypass-Transporteinrichtung (22) mindestens einen Untergurt umfasst.

6. Vorrichtung nach einem der Ansprüche 1 bis 5, dadurch gekennzeichnet, daß die Bypass-Transporteinrichtung (22) mindestens einen Untergurt und einen Obergurt umfasst.

7. Vorrichtung nach einem der Ansprüche 1 bis 6, dadurch gekennzeichnet, daß die Bypass-Transporteinrichtung (22) mindestens eine Greifertransporteinrichtung umfasst.

## Claims

1. An apparatus for folding and packaging sanitary articles, in particular elongate portions of small thickness, having an entry station for the articles, a packaging station (7), a substantially horizontal transportation line arranged between the entry station and the packaging station (7), and a folding device (9) arranged at the transportation line, the entry station including a feed conveyor (10), characterised in that the transportation line is connected to the packaging station (7) by way of a collecting conveyor (18), that there is provided a bypass transportation device (22) for conveying unfolded articles, which transportation device is parallel to the transportation line and connects the feed conveyor (10) to the collecting conveyor (18), that there is provided a transportation device (11, 27, 29a) for selective conveyance of the articles to be packaged by the transportation line or by means of the bypass transportation device (22), that the feed conveyor (10), the bypass transportation device (22) and the collecting conveyor (18) are arranged substantially in a common first horizontal conveying plane, that the transportation line is arranged substantially in a second horizontal conveying plane above the first horizontal conveying plane, that the transportation line is connected to the collecting conveyor (18) by a bridging conveyor (16, 17), and that there is provided a folding station (2) which has a first folding device (8) associated with the bypass transportation device (22) and the second folding device (9) associated with the transportation line and a transfer conveyor (11) between the two folding devices (8, 9).

2. Apparatus according to claim 1 characterised in that the folding station (2) is followed at the transportation line by a further station with an individual packaging device which comprises a glue application and wrapping station (5) and a transverse embossing and cutting station (6).

3. Apparatus according to claim 1 or claim 2 characterised in that the bypass transportation device (22, 22a) includes at least one suction belt (23, 29a, 30a, 31a) and at least one suction box (25, 26, 27 and 25a, 26a, 27a respectively), by means of which the articles which bypass the folding station (2) can be further transported to the packaging station (7, 7a).

4. Apparatus according to one of claims 1 to 3 characterised in that the collecting conveyor (18) has a drive roller, a suction belt and a suction box.

5. Apparatus according to one of claims 1 to 4 characterised in that the bypass transportation device (22) includes at least one lower belt.

6. Apparatus according to one of claims 1 to 5 characterised in that the bypass transportation device (22) includes at least one lower belt and one upper belt.

7. Apparatus according to one of claims 1 to 6 characterised in that the bypass transportation device (22) includes at least one gripper transportation device.

## Revendications

1. Dispositif pour le pliage et l'emballage de produits hygiéniques, en particulier, de pièces allongées de faible épaisseur, comprenant une station d'entrée pour les produits, une station d'emballage (7), une ligne de transport sensiblement horizontale disposée entre la station d'entrée et la station d'emballage (7), et comprenant un dispositif de pliage (9) disposé sur la ligne de transport, la station d'entrée regroupant un convoyeur d'amenée (10), caractérisé en ce que la ligne de transport est reliée, par un convoyeur collecteur (18), à la station d'emballage (7), en ce qu'il est prévu, pour l'acheminement des produits non pliés, un dispositif de transport bypass (22) parallèle à la ligne de transport qui relie le convoyeur d'amenée (10) au convoyeur collecteur (18), en ce qu'un dispositif de transport (11, 27, 29a) est prévu pour l'acheminement sélectif des produits à emballer par la ligne de transport ou par le dispositif de transport bypass (22), en ce que le convoyeur d'amenée (10), le dispositif de transport bypass (22) et le convoyeur collecteur (18) sont disposés sensiblement dans un premier plan d'acheminement horizontal commun, en ce que la ligne de transport est disposée essentiellement dans un second plan d'acheminement horizontal au-dessus du premier plan d'acheminement horizontal, en ce que la ligne de transport est reliée au convoyeur collecteur (18) par un convoyeur de transition (16, 17) et qu'il est prévu une station de pliage (2) qui présente un premier dispositif de pliage (8) associé au dispositif de transport bypass (22) et un second dispositif de pliage (9) associé à la ligne de transport et un convoyeur de transfert (11) entre les deux dispositifs de pliage (8, 9).

2. Dispositif selon la revendication 1, caractérisé en ce que le long de la ligne de transport, la station de pliage (2) est suivie par une autre station comprenant un dispositif d'emballage individuel qui se compose d'une station d'enveloppe et d'application de colle (5) ainsi qu'une station de coupe et de gaufrage transversal (6).

3. Dispositif selon la revendication 1 ou 2, caractérisé en ce que le dispositif de transport bypass (22, 22a) comprend au moins une courroie aspirante (23, 29a, 30a, 31a) et au moins une caisse aspirante (25, 26, 27 respectivement 25a, 26a, 27a) à l'aide desquelles les produits, contournant la station de pliage (2), peuvent être transportés à la station d'emballage (7, 7a).

4. Dispositif selon l'une des revenciations 1 à 3, caractérisé en ce que le convoyeur collecteur (18) présente des poulies d'entraînement, une courroie aspirante et une caisse aspirante.

5. Dispositif selon l'une des revenciations 1 à 4, caractérisé en ce que le dispositif de transport bypass (22) comprend au moins une courroie inférieure.

6. Dispositif selon l'une des revenciations 1 à 5, caractérisé en ce que le dispositif de transport bypass (22) comprend au moins une courroie inférieure et une courroie supérieure.

7. Dispositif selon l'une des revenciations 1 à 6, caractérisé en ce que le dispositif de transport bypass (22) comprend au moins un dispositif de transport à pinces.
